# FASCICULE DE BREVET EUROPEEN

(11) **EP 1 895 625 B1**
(45) Date de publication et mention de la délivrance du brevet: **27.10.2010**
(21) Numéro de dépôt: 07301293.2
(22) Date de dépôt: 02.08.2007
(51) Int. Cl.: H01R 13/631, H01R 13/646

(54) **Connecteur coaxial pour relier deux cartes de circuit imprimé**
Koaxialer Anschluss zur Verbindung von zwei Karten mit gedruckter Schaltung
Coaxial connector for connecting two printed circuit boards

(30) Priorité: 31.08.2006 FR 0653539
(43) Date de publication de la demande: 05.03.2008
(73) Titulaire: RADIALL, 93116 Rosny-Sous-Bois Cedex (FR)
(72) Inventeur: Berthet, Vincent, 38134, St Joseph de Riviere (FR); Constantin, Bernard, 38730, Le Pin (FR)
(74) Mandataire: Leszczynski, André

(56) Documents cités:
- US-B1- 6 409 550
- US-B1- 6 699 054
- US-B1- 6 776 668

## Description

La présente invention est relative à un connecteur coaxial pour relier deux cartes de circuit imprimé, du type destiné à interconnecter des lignes de transmission à très haute fréquence situées sur deux cartes de circuit imprimé parallèles.

On connaît déjà des connecteurs coaxiaux pour relier deux cartes de circuit imprimé comportant un premier élément de connecteur cylindrique destiné à être fixé, par une extrémité, à une première carte de circuit imprimé, et un deuxième élément de connecteur cylindrique destiné à venir au contact, par une extrémité, d'une deuxième carte de circuit imprimé, chaque élément de connecteur comportant un contact central et un contact extérieur séparés par un isolant, les contacts centraux et extérieurs des premier et deuxième éléments de connecteurs comportant des portées cylindriques mutuellement en contact, des moyens élastiques étant interposés entre les premier et deuxième éléments de connecteur et sollicitant les contacts central et extérieur du deuxième élément de connecteur en direction de la deuxième carte de circuit imprimé.

Le premier élément de connecteur est fixé, notamment par brasage, à la première carte de circuit imprimé et la deuxième carte est amenée en appui contre le second élément de connecteur qui est déplacé relativement au premier élément de connecteur, les contacts du second élément de connecteur étant pressés sous l'action des moyens élastiques contre les zones conductrices prévues sur la deuxième carte.

Un connecteur de ce type dans lequel les moyens élastiques sont des joints toriques en élastomère est décrit dans le brevet US 6 699 054 et un connecteur de ce type dans lequel les moyens élastiques sont des ressorts de compression est décrit dans le brevet US 6 776 668.

Les connecteurs coaxiaux connus présentent, du fait de leur structure, une variation d'impédance importante sur leur longueur. En particulier, dans le connecteur décrit dans le brevet US 6 776 668, on trouve une zone d'impédance élevée au niveau du contact central du second élément de connecteur.

En outre, les connecteurs connus ne permettent pas un grand débattement dans le mouvement relatif des éléments de connecteurs ce qui nécessite une grande précision pour la distance entre cartes.

La présente invention se propose de réaliser un connecteur coaxial pour relier deux cartes de circuit imprimé évitant notamment les inconvénients mentionnés ci-dessus et permettant de relier deux cartes de circuit imprimé sans requérir une précision d'alignement importante, sans générer d'efforts d'insertion importants et sans avoir à requérir à des systèmes de maintien de distance entre cartes précis.

En outre, le connecteur coaxial selon l'invention se prête à une grande densité d'intégration sur des cartes de circuit imprimé, permettant d'interconnecter simultanément un nombre très important de lignes de transmission à très haute fréquence, notamment jusqu'à 18 GHz, situées sur deux cartes de circuit imprimé parallèles.

Le connecteur coaxial selon la présente invention peut en particulier être utilisé dans les radars de dernière génération utilisant des antennes à balayage électronique qui sont composées d'un grand nombre de sources rayonnantes.

Le connecteur coaxial selon la présente invention est essentiellement caractérisé par le fait que les portées cylindriques mutuellement en contact des contacts centraux des premier et deuxième éléments de connecteurs sont des portées annulaires en déport radialement vers l'extérieur des corps de contact centraux et délimitant avec eux un premier volume dans lequel est monté un premier ressort, et que les portées cylindriques mutuellement en contact des premier et deuxième éléments de connecteurs sont des portées annulaires en déport radialement vers l'extérieur des corps de contact extérieurs et délimitant avec eux un deuxième volume dans lequel est monté un deuxième ressort.

De préférence, la zone de contact entre les portées annulaires des contacts centraux est plus proche de l'extrémité par laquelle le premier élément de connecteur est destiné à être fixé à la première carte de circuit imprimé que la zone de contact entre les portées annulaires des contacts extérieurs.

Les ressorts sont avantageusement des ressorts hélicoïdaux de compression.

De préférence, le diamètre de la portée annulaire du contact central du premier élément de connecteur est inférieur au diamètre de la portée annulaire du contact central du deuxième élément de connecteur, et le diamètre de la portée annulaire du contact central du premier élément de connecteur est inférieur au diamètre de la portée annulaire du contact extérieur du deuxième élément de connecteur.

En outre, pour empêcher les fuites électromagnétiques, une bague de blindage électromagnétique est disposée dans le deuxième volume mentionné ci-dessus, autour de la portée en déport vers l'intérieur du contact extérieur du deuxième élément de connecteur.

Dans le but de mieux faire comprendre l'invention, on va maintenant décrire à titre d'exemple nullement limitatif un mode de réalisation en se référant au dessin annexé, dans lequel :
- la figure 1 est une vue en élévation, en demi-coupe, d'un connecteur coaxial selon l'invention, et
- les figures 2 et 3 sont des vues analogues à celle de la figure 1 illustrant le connecteur dans deux positions extrêmes d'utilisation.

On a représenté sur la figure 1 un connecteur coaxial selon l'invention comportant un premier élément de connecteur désigné globalement par 1, et un second élément de connecteur désigné globalement par 2.

L'élément de connecteur 2 peut coulisser d'une manière limitée à l'intérieur de l'élément de connecteur 1.

L'élément de connecteur 1 représenté est fixé sur une carte de circuit imprimé, une autre carte de circuit imprimé 4 étant représentée en cours de rapprochement vers le connecteur, comme illustré par des flèches.

Dans ce qui suit, l'élément de connecteur 1 et ses composants seront qualifiés de fixes tandis que l'élément de connecteur 2 et ses composants seront qualifiés de mobiles.

L'élément de connecteur fixe 1 comprend un corps de contact extérieur de masse 5 relié par une partie de base annulaire 6 à une portée annulaire 7 concentrique avec le corps 5 et en déport vers l'intérieur par rapport à celui-ci.

Le contact extérieur fixe ainsi réalisé est fixé par brasage en 8 sur la carte de circuit imprimé 3.

Le contact central fixe comprend un corps de contact cylindrique 9 présentant un décrochement à partir duquel s'étend une portée annulaire 10 qui se trouve ainsi en déport vers l'extérieur par rapport au corps 9. Un isolant 11 est interposé entre le corps de contact fixe 9 et la portée 7 du contact extérieur fixe.

L'élément de connecteur mobile 2 comprend un corps extérieur tubulaire 12 prolongé par une portée annulaire 13 qui, comme on le voit sur le dessin, se trouve en contact avec la portée 7 du contact extérieur fixe. La portée 13 se trouve en déport vers l'intérieur par rapport au corps 12.

Le contact central mobile comporte un corps de contact mobile 14 prolongé par une portée annulaire en déport vers l'extérieur 15. Comme on le voit sur la figure 1, cette portée 15 est au contact de la portée 10 du contact central fixe.

Le corps de contact fixe 9 est fixé à la carte de circuit imprimé 3 par brasage, notamment dans un trou métallisé de la carte de circuit imprimé. Un isolant 16 est disposé entre le corps de contact extérieur mobile 12 et le corps de contact central mobile 14. Comme on le voit sur la figure 1, avant l'appui de la carte 4, le corps de contact central mobile 14 fait légèrement saillie de la face d'extrémité du corps de contact extérieur mobile 12.

Un ressort hélicoïdal de compression 17 est mis en place entre les contacts extérieurs fixe et mobile tandis qu'un ressort hélicoïdal de compression 18 est mis en place entre les contacts centraux fixe et mobile, les ressorts hélicoïdaux 17 et 18, lorsqu'ils sont comprimés par appui de la carte 4 tendant à appliquer sous pression les contacts central et extérieur mobiles contre la carte de circuit imprimé 4.

Une bague de blindage 19 vis-à-vis du rayonnement électromagnétique est disposée autour de la portée 13.

La figure 2 illustre le connecteur de la figure 1 en position d'utilisation avec une distance maximale entre cartes tandis que la figure 3 illustre le connecteur avec une distance minimale entre cartes.

Lors de l'appui de la carte 4, l'élément de connecteur mobile coulisse dans l'élément de connecteur fixe, un effort de compression dû aux ressorts appliquant les contacts centraux fixe et mobile entre des roues déterminées de la carte avec une excentration possible de 0,7 mm.

Dans l'exemple illustré dans la position de la figure 2, l'effort de compression est de 4,2 N, et dans la position de la figure 3 de 9,6 N.

On voit que le débattement entre les positions minimale et maximale est important, une course minimale opérationnelle de 1,2 mm étant obtenue. Dans l'exemple illustré, cette course est de 1,6 mm. Cette course peut encore être augmentée en modifiant les dimensions en longueur du contact extérieur mobile et du contact central mobile. On peut, dans la pratique, envisager une distance entre cartes jusqu'à 20 mm.

Selon l'invention, on obtient un coefficient de réflexion à 18 GHz faible et indépendant de la distance entre les circuits imprimés, en définissant les diamètres intérieurs (D) des corps de masse 7 et 12 et les diamètres extérieur (d) des contacts centraux 9 et 14 régissant l'impédance des tronçons de lignes indiqués par les flèches A, B, C sur la figure 2, selon la formule $\frac{138}{\sqrt{ε}} ⁢ X ⁢ Log \left(\frac{D}{d}\right)$ afin que celles-ci soient égales et identiques à l'impédance caractéristique des lignes d'accès Zo, par exemple 50 Ohm. Les tronçons de lignes A et C sont de longueurs invariables. Les zones d'adaptation D et E sont les transitions dimensionnelles entre les zones A, B, C d'impédance caractéristique Zo et sont également de longueurs invariables. Leurs impédances plus élevées et leurs largeurs sont définies afin de minimiser les réflexions dans toute la bande de fréquence opérationnelle 0-18 GHz. Une modification de la distance entre les circuits imprimés 3 et 4 ne modifie donc pas les caractéristiques de ces zones d'adaptation, la variation de longueur se faisant uniquement sur le tronçon de ligne B qui étant d'impédance caractéristique Zo n'a pas d'impact sur le niveau de réflexion.

On assure ainsi de très bonnes caractéristiques radiofréquences jusqu'à 18 GHz indépendamment de la distance entre cartes. On obtient ainsi en particulier un coefficient R.O.S. (Rapport d'Ondes Stationnaires) inférieur à 1,5 jusqu'à une fréquence de 18 GHz.

Bien que l'invention ait été décrite en liaison avec un mode particulier de l'invention, il est bien évident qu'elle n'y ait nullement limitée et qu'on peut lui apporter différentes variantes et modifications sans sortir de son cadre tel que défini dans les revendications ci-après.

## Revendications

1. Connecteur coaxial pour relier deux cartes de circuit imprimé, comportant un premier élément de connecteur cylindrique (1) destiné à être fixé, par une extrémité, à une première carte de circuit imprimé (3) et un deuxième élément de connecteur cylindrique (2) destiné à venir au contact, par une extrémité, d'une deuxième carte de circuit imprimé (4), chaque élément de connecteur comportant un contact central (9, 10 ; 14, 15) et un contact extérieur (5, 6, 7 ; 12, 13) séparés par un isolant (11 ; 16), les contacts centraux et extérieurs des premier et deuxième éléments de connecteur comportant des portées cylindriques mutuellement en contact, et des moyens élastiques (17, 18) étant interposés entre les premier et deuxième éléments de connecteur et sollicitant les contacts central et extérieur du deuxième élément de connecteur en direction de la deuxième carte de circuit imprimé, **caractérisé par le fait que** les portées cylindriques mutuellement en contact des contacts centraux des premier et deuxième éléments de connecteur sont des portées annulaires (10, 15) en déport radialement vers l'extérieur des corps de contacts centraux (9, 14) et délimitant avec eux un premier volume dans lequel est monté un premier ressort (18), et que les portées cylindriques mutuellement en contact des premier et deuxième éléments de connecteur sont des portées annulaires (7, 13) en déport radialement vers l'intérieur des corps de contact extérieurs (5, 12) et délimitant avec eux un deuxième volume dans lequel est monté un deuxième ressort (17).

2. Connecteur coaxial selon la revendication 1, **caractérisé par le fait que** la zone de contact entre les portées annulaires des contacts centraux est plus proche de l'extrémité par laquelle ledit premier élément de connecteur est destiné à être fixé à la première carte de circuit imprimé que la zone de contact entre les portées annulaires des contacts extérieurs.

3. Connecteur coaxial selon l'une quelconque des revendications 1 et 2, **caractérisé par le fait que** lesdits ressorts (18, 17) sont des ressorts hélicoïdaux de compression.

4. Connecteur coaxial selon l'une quelconque des revendications précédentes, **caractérisé par le fait que** le diamètre de la portée annulaire (10) du contact central du premier élément de connecteur est inférieur au diamètre de la portée annulaire (15) du contact central du deuxième élément de connecteur.

5. Connecteur coaxial selon l'une quelconque des revendications précédentes, **caractérisé par le fait que** le diamètre de la portée annulaire (7) du contact extérieur du premier élément de connecteur est inférieur au diamètre de la portée annulaire (13) du contact extérieur du deuxième élément de connecteur.

6. Connecteur coaxial selon l'une quelconque des revendications précédentes, **caractérisé par le fait qu'**une bague de blindage électromagnétique (19) est disposée dans ledit deuxième volume autour de ladite portée (13) en déport vers l'intérieur du contact extérieur du deuxième élément de connecteur.

## Claims

1. A coaxial connector for interconnecting two printed circuit cards comprising a cylindrical first connector element (1) designed to be secured at one end to a first printed circuit card (3), and a second cylindrical connector element (2) designed to come into contact via one end with a second printed circuit card (4), each connector element having a central contact (9, 10; 14, 15) and an outer contact (5, 6, 7; 12, 13) separated by an insulating material (11; 16), the central and outer contacts of the first and second connector elements having mutually-contacting cylindrical bearing surfaces, and resilient means (17, 18) being interposed between the first and second connector elements and urging the central and outer contacts of the second connector element towards the second printed circuit card, **characterized in that** the mutually-contacting cylindrical bearing surfaces of the central contacts of the first and second connector elements are annular bearing surfaces (10, 15) offset radially outwards from the central contact bodies (9, 14) and co-operating therewith to define a first volume in which a first spring (18) is mounted, and wherein the mutually-contacting cylindrical bearing surfaces of the outer contacts of the first and second connector elements are annular bearing surfaces (7, 13) offset radially inwards from the outer contact bodies (5, 12) and co-operate therewith to define a second volume in which a second spring (17) is mounted.

2. A coaxial connector according to claim 1, **characterized in that** the contact zone between the annular bearing surfaces of the central contact is closer to the end whereby said first connector element is designed to the secured to the first printed circuit card than to the contact zone between the annular bearing surfaces of the outer contacts.

3. A coaxial connector according to anyone of claims 1 and 2, **characterized in that** said springs (18, 17) are helical compression springs.

4. A coaxial connector according to anyone of the preceding claims, **characterized in that** the diameter of the annular bearing surface (10) of the central contact of the first connector element is smaller than the diameter of the annular bearing surface (15) of the central contact of the second connector element.

5. A coaxial connector according to anyone of the preceding claims, **characterized in that** the diameter of the annular bearing surface (7) of the outer contact of the first connector element is less than the diameter of the outer bearing surface (13) of the outer contact of the second connector element.

6. A coaxial connector according to anyone of the preceding claims, **characterized in that** an electromagnetic shielding ring (19) is disposed in said second volume around said inwardly-offset bearing surface (13) of the outer contact of the second connector element.

## Patentansprüche

1. Koaxialverbinder zum Verbinden zweier gedruckter Schaltungskarten, mit einem zylindrischen ersten Verbinderelement (1), das dazu bestimmt ist, mit einem Ende an einer ersten gedruckten Schaltungskarte (3) befestigt zu werden, und einem zylindrischen zweiten Verbinderelement (2), das dazu bestimmt ist, mit einem Ende mit einer zweiten gedruckten Schaltungskarte (4) in Kontakt zu kommen, wobei jedes Verbinderelement einen zentralen Kontakt (9, 10; 14, 15) und einen äußeren Kontakt (5, 6, 7; 12, 13) aufweist, die durch einen Isolator (11; 16) getrennt sind, wobei die zentralen Kontakte und die äußeren Kontakte erste und zweite zylindrische Bereiche, die in gegenseitigem Kontakt stehen, und elastische Mittel (17, 18) aufweisen, die zwischen den ersten und zweiten Verbinderelementen eingefügt sind und die zentralen Kontakte und die äußeren Kontakte des zweiten Verbinderelements in Richtung auf die zweite gedruckte Schaltungskarte vorspannen, **dadurch gekennzeichnet, dass** die in gegenseitigem Kontakt stehenden zylindrischen Bereiche der zentralen Kontakte der ersten und zweiten Verbinderélemente ringförmige Bereiche (10, 15) sind, die radial zur Außenseite der Körper der zentralen Kontakte (9, 14) versetzt sind und zusammen ein erstes Volumen begrenzen, in dem eine erste Feder (18) montiert ist, und dass die in gegenseitigem Kontakt stehenden zylindrischen Bereiche der ersten und zweiten Verbinderelemente ringförmige Bereiche (7, 13) sind, die radial zum Inneren der Körper der äußeren Kontakte (5, 12) versetzt sind und gemeinsam ein zweites Volumen begrenzen, in dem eine zweite Feder (17) montiert ist.

2. Koaxialverbinder nach Anspruch 1, **dadurch gekennzeichnet dass** die Kontaktzone zwischen den ringförmigen Bereichen der zentralen Kontakte näher zu dem Ende liegt, mit dem das erste Verbinderelement an der ersten gedruckten Schaltungskarte zu befestigen ist, als die Kontaktzone zwischen den ringförmigen Bereichen der äußeren Kontakte.

3. Koaxialverbinder nach Anspruch 1 oder 2, **dadurch gekennzeichnet, dass** die genannten Federn (18, 17) Schraubendruckfedern sind.

4. Koaxialverbinder nach einem der vorstehenden Ansprüche, **dadurch gekennzeichnet, dass** der Durchmesser des ringförmigen Bereiches (10) des zentralen Kontakts des ersten Verbinderelements kleiner ist als der Durchmesser des ringförmigen Bereiches (15) des zentralen Kontakts des zweiten Verbinderelements.

5. Koaxialverbinder nach einem der vorstehenden Ansprüche, **dadurch gekennzeichnet, dass** der Durchmesser des ringförmigen Bereichs (7) des äußeren Kontakts des ersten Verbinderelements kleiner ist als der Durchmesser des ringförmigen Bereichs (13) des äußeren Kontakts des zweiten Verbinderelements.

6. Koaxialverbinder nach einem der vorstehenden Ansprüche, **dadurch gekennzeichnet, dass** ein Ring (19) zur elektromagnetischen Abschirmung in dem genannten zweiten Volumen um den genannten Bereich (13) herum angeordnet ist, der zum Inneren des äußeren Kontaktes des zweiten Verbinderelements versetzt ist.
